# EUROPÄISCHE PATENTSCHRIFT

(11) **EP 3 111 459 B1**
(45) Veröffentlichungstag und Bekanntmachung des Hinweises auf die Patenterteilung: **08.08.2018**
(21) Anmeldenummer: 14728838.5
(22) Anmeldetag: 06.06.2014
(51) Int. Cl.: H01H 9/34, H01H 9/44

(54) **LÖSCHKAMMER FÜR EIN SCHÜTZ UND EIN SCHÜTZ ZUM LÖSCHEN VON LICHTBÖGEN**
QUENCHING CHAMBER FOR A CONTACTOR AND A CONTACTOR FOR QUENCHING ARCS
CHAMBRE D'EXTINCTION POUR UN CONTACTEUR ET CONTACTEUR POUR L'EXTINCTION D'ARCS

(30) Priorität: 27.02.2014 DE 102014002902
(43) Veröffentlichungstag der Anmeldung: 04.01.2017
(62) Teilanmeldung aus: 18159196.7
(73) Patentinhaber: Schaltbau GmbH, 81829 München (DE)
(72) Erfinder: IGNATOV, Andrej, 80689 München (DE); KREUZPOINTNER, Korbinian, 85445 Schwaig (DE)
(74) Vertreter: Grünecker Patent- und Rechtsanwälte PartG mbB
(86) Internationale Anmeldenummer: PCT/EP2014/001554
(87) Internationale Veröffentlichungsnummer: WO 2015/127948

(56) Entgegenhaltungen:
- EP-A2- 2 230 678
- WO-A1-93/13538
- DE-A1- 4 333 278
- DE-A1-102005 023 163
- US-A- 5 416 455
- US-A1- 2006 213 873

## Beschreibung

Die Erfindung betrifft eine Löschkammer zum Löschen von Lichtbögen für ein Schütz mit einer Löscheinrichtung, einer Blasvorrichtung, welche Lichtbögen in die Löscheinrichtung bläst, und einer Vielzahl von lamellenförmigen Lichtbogenlöschelementen, zwischen welchen Strömungskanäle gebildet sind, wobei die Strömungskanäle jeweils einen Streuabschnitt aufweisen.

Schütze mit solchen Löschkammern werden beispielsweise im Bahnbetrieb zum Schalten von Lasten und zur Unterbrechung von Stromkreisen mit großen Strömen und hohen Spannungen eingesetzt. Bei dem Schaltvorgang, d.h. beim Öffnen von Kontaktstellen, entsteht an den Kontaktstellen ein Lichtbogen. Durch diesen Lichtbogen wird der Stromfluss zwischen Kontakten aufrechterhalten. Zudem wird durch den Lichtbogen eine große Wärmemenge freigesetzt, die zum Abbrennen der Kontakte führt und somit die Lebensdauer des Schützes verringern kann. Darüber hinaus wird der gesamte, vom Lichtbogeneinfluss betroffene Gerätebereich thermisch sehr stark belastet. Daher wird eine Löschkammer eingesetzt, zu einem schnellen Zusammenbrechen des Lichtbogens führt.

Insbesondere soll für AC- und DC-Betrieb verhindert werden, dass elektrisch leitendes Plasma sich in der Löscheinrichtung sammelt, was zu ungünstigem Schaltverhalten des Schützes führt. Somit wird das Plasma mit den Lichtbögen durch die Blasvorrichtung in Richtung der Löscheinrichtung geblasen und das Plasma über Strömungskanäle in die Umgebung freigesetzt.

Eine Löschkammer der gattungsgemäßen Art ist beispielsweise aus WO 93/13538 A1 bekannt.

In der bekannten Löschkammer sind die Strömungskanäle parallel zueinander und identisch ausgebildet, so dass das austretende Plasma sich in dem Bereich an den Austrittsöffnungen der Strömungskanäle sammelt, und zur thermischen Belastung der Löschkammer und gegebenenfalls zu Gefahr eines Lichtbogenaustritts aus der Löschkammer führen kann.

Es ist daher Aufgabe der vorliegenden Erfindung, eine Löschkammer für ein Schütz bereitzustellen, die eine lange Lebensdauer aufweist und eine erhöhte Sicherheit gewährleistet.

Hierzu ist erfindungsgemäß vorgesehen, dass die Streuabschnitte benachbarter Strömungskanäle unterschiedlich geneigt ausgebildet sind, so dass das auftretende Plasma durch die Strömungskanäle in unterschiedliche Richtungen umgelenkt wird. Durch die Streuung des austretenden Plasmas wird insbesondere die Durchschnittstemperatur an den dem Kontaktbereich abgewandten Enden der Strömungskanäle deutlich gesenkt, so dass eine Plasmakonzentration verhindert wird und die thermische Belastung gemindert wird.

Die Löscheinrichtung kann insbesondere ein oder mehrere Lichtbogenleitbleche umfassen, die den Lichtbogen von Kontaktstellen in die Löscheinrichtung beim Öffnen des Schützes leiten. Vorzugsweise sind zwei Lichtbogenleitbleche angeordnet, die eine V-Form ausbilden. Vorzugsweise ist mindestens eine Kontaktstelle mit einem Festkontakt in der Löschkammer angeordnet. Die Blasvorrichtung erzeugt vorzugsweise ein magnetisches Blasfeld, welches Lichtbögen in die Löscheinrichtung bläst. Dies wird vorzugsweise dadurch erreicht, dass die Blasvorrichtung mindestens einen benachbart zu der Kontaktstelle angeordneten Permanentmagneten zur Erzeugung eines permanentmagnetischen Blasfeldes und/oder mindestens einer benachbart zur Kontaktstelle angeordneten Spule zur Erzeugung eines elektromagnetischen Blasfelds aufweist. Das Blasfeld kann ferner durch magnetisch leitende Polplatten verstärkt werden, die vorzugsweise paarweise parallel zueinander unter Zwischenlagerung der Löscheinrichtung angeordnet sind. Vorzugsweise ist die Kontaktstelle ebenfalls zwischen den Polplatten angeordnet, so dass in dem Bereich um die Kontaktstelle, nämlich dem Schaltbereich im Wesentlichen ein homogenes magnetisches Blasfeld geformt wird. Der Festkontakt und/oder das Lichtbogenleitbech sind vorzugsweise derart angeordnet, dass entstehende Lichtbögen im Wesentlichen senkrecht zu dem magnetischen Blasfeld ausgerichtet sind, so dass die wirkende Lorenzkraft maximiert wird. Vorzugsweise sind die Strömungskanäle im Wesentlichen in Blasrichtung ausgerichtet, so dass entstehendes Plasma mit einem niedrigen Widerstand in die Strömungskanäle geblasen werden kann.

Ferner kann die Löschkammer sowohl einteilig in den Schütz integriert oder als ein abnehmbares Teil des Schützes ausgebildet werden.

Nach einem zweiten Aspekt der vorliegenden Erfindung erstrecken sich die Strömungskanäle in entgegengesetzten Richtungen. Dabei erstrecken sich einige Streuabschnitte vorzugsweise um einen Winkel geneigt zu der Blasrichtung, während andere Streuabschnitte sich um den gleichen Winkel, jedoch in einer entgegengesetzten Richtung und auf der gleichen Ebene zu der Blasrichtung geneigt erstrecken. Diese Anordnung ist insbesondere vorteilhaft, wenn mehrere längliche Löschkammern nebeneinander angeordnet sind, wobei das Plasma jeweils aus den Löschkammern in ihrer Querrichtung austritt. Da mehrere nebeneinander angeordnete Löschkammern und somit mehrere Schütze in der Regel nicht gleichzeitig geöffnet werden, wird der Raum über die Streuabschnitte verschiedener Löschkammern optimal zur Kühlung verwendet.

Nach einem dritten Aspekt der vorliegenden Erfindung weist die Löscheinrichtung mehrere Lichtbogenlöschelemente auf, die nebeneinander angeordnet sind, so dass mindestens ein Strömungskanal zwischen zwei benachbarten Lichtbogenlöschelementen ausgebildet ist. Vorzugsweise ist ein Strömungskanal jeweils zwischen allen benachbarten Lichtbogenlöschelementen ausgebildet. Die Lichtbogenlöschelemente können vorzugsweise aus Keramik ausgebildet sein, so dass sie jeweils mit einem ihrer Enden nach außen frei liegen können. Somit müssen die Lichtbogenlöschelemente nach außen nicht durch eine zusätzliche elektrisch isolierende Abdeckung geschützt sein, so dass die Kühlung der Lichtbogenlöschelemente weiter verbessert wird. Die Strömungskanäle können, müssen jedoch nicht, jeweils einen Löschabschnitt umfassen, welcher in Blasrichtung stromaufwärts angeordnet ist und einen Teil der Löscheinrichtung ausbildet.

Nach einem vierten Aspekt der vorliegenden Erfindung und zur Kosteneinsparung sind die Lichtbogenlöschelemente identisch ausgebildet, wobei jeweils zwei aufeinander folgende Lichtbogenlöschelemente um 180 Grad zueinander gedreht montiert sind, wobei die Lichtbogenlöschelemente jeweils mindestens eine erste luftumlenkende Vertiefung an einer ersten Seitenfläche und mindestens eine zweite luftumlenkende Vertiefung an der die erste Seitenfläche gegenüber liegenden, zweiten Seitenfläche aufweisen. Dabei sind die ersten und die zweiten Vertiefungen derart zu der Blasrichtung geneigt und aufeinander abgestimmt, dass die ersten Vertiefungen jeweils mit den benachbarten zweiten Vertiefungen einen Streuabschnitt ausbilden, wobei die Streuabschnitte jeweils die Luft unterschiedlich umlenken.

Nach einem fünften Aspekt der vorliegenden Erfindung weisen die Strömungskanäle jeweils eine Querschnittsänderung auf, die den Löschabschnitt von dem Streuabschnitt trennt. Somit wird verhindert, dass das Plasma mit einer zu hohen Geschwindigkeit die Löschkammer verläßt, ohne durch den Streuabschnitt abgekühlt zu werden.

Nach einem nebengeordneten Aspekt betrifft die Erfindung ferner eine Löschkammer für ein Schütz, wobei die Löschkammer mindestens eine Kontaktstelle mit einem Festkontakt, mindestens eine Löscheinrichtung, und eine Blasvorrichtung zum Erzeugen eines magnetischen Blasfelds umfasst, welches Lichtbögen in die Löscheinrichtung bläst, wobei die Blasvorrichtung mindestens einen benachbart zu der Kontaktstelle angeordneten Permanentmagneten zur Erzeugung eines permanentmagnetischen Blasfelds und/oder mindestens einer benachbart zur Kontaktstelle angeordneten Spule zur Erzeugung eines elektromagnetischen Blasfelds aufweist, so dass ein beim Öffnen der Kontaktstelle entstehender Lichtbogen in die, mindestens eine, Löscheinrichtung geblasen wird, wobei mindestens zwei magnetisch leitfähige Polplatten unter Zwischenlagerung des Permanentmagneten und/oder der Spule parallel zueinander angeordnet sind, so dass die Blaswirkung durch Magnetfelder zur Lenkung der Lichtbögen in dem dafür vorgesehenen Bereich erreicht wird.

Eine solche Löschkammer ist aus dem Stand der Technik, beispielsweise aus der EP 2 230 678 A2 bekannt. Eine Löschkammer enthält Verschleißteile, die häufig überprüft und gegebenenfalls ausgetauscht werden müssen. Ferner ist eine solche Löschkammer mit einem Permanentmagneten und/oder eine Spule sehr schwer und muss somit fest mit einem Basisteil mechanisch verbunden werden.

Es ist daher Aufgabe der vorliegenden Erfindung, eine Löschkammer anzugeben, die leicht abnehmbar und gleichzeitig gegenüber dem Basisteil eines Schützes gut befestigbar ist.

Das Problem wird dadurch gelöst, dass mindestens eine der Polplatten als schwenkbare Riegelung ausgebildet ist, mittels welcher die Löschkammer in einem entriegelten Zustand von einem Basisteil eines Schützes abnehmbar und in einem verriegelten Zustand mit dem Basisteil des Schützes formschlüssig verbindbar ist. Vorzugsweise weist die schwenkbare Polplatte an der dem Basisteil zugewandten Seite einen Haken oder einen Vorsprung auf, während das Basisteil einen entsprechenden Bolzen bzw. einen Rücksprung aufweist. Die Löschkammer kann insbesondere ein isolierendes Gehäuse aufweisen, wobei die Polplatte außerhalb des Gehäuses angeordnet ist, so dass die Polplatte zwar magnetisch jedoch nicht elektrisch mit den stromführenden Teilen in dem Gehäuse gekoppelt ist. Aufgrund der Größe und der Stabilität der Polplatten ist die Stärke der Verriegelung ohne zusätzliche Teile gewährleistet.

Nach einem siebten Aspekt der vorliegenden Erfindung ist ein Verriegelungshebel mit der schwenkbaren Polplatte exzentrisch schwenkbar verbunden und durch eine Halterung derart gehalten, dass eine Schwenkbewegung der Polplatte zu einer translatorischen Bewegung des Verriegelungshebels führt. Dabei ist die Schwenkachse der Polplatte beabstandet von der Schwenkachse des Verriegelungshebels, und somit exzentrisch vorgesehen.

Nach einem achten Aspekt der vorliegenden Erfindung ist der Verriegelungshebel an einem Ende mit der Polplatte schwenkbar verbunden und an dem gegenüberliegenden, freien Ende durch die Halterung gehalten, welche eine bewegliche Sicherheitsriegelung umfasst, die in dem verriegelten Zustand der Polplatte durch ein Federelement in eine verriegelte Position über das freie Ende gedrückt ist, so dass die translatorische Bewegung des Verriegelungshebels und somit auch die Schwenkbewegung der Polplatte durch die Sicherheitsriegelung verhindert ist. Die Halterung kann vorzugsweise an einer Gehäusehälfte und mit dieser einteilig ausgebildet sein. Das freie Ende ist vorzugsweise das der Blasvorrichtung abgewandte Ende, so dass die bewegliche Sicherheitsriegelung von der dem Basisteil abgewandten Seite der Löschkammer leicht zugänglich ist.

Nach einem neunten Aspekt der vorliegenden Erfindung ist ein an dem Verriegelungshebel angebrachtes Anzeigeelement im entriegelten Zustand sichtbar und im verriegelten Zustand nicht sichtbar. Vorzugsweise ist das freie Ende des Verriegelungshebels entsprechend farbig gekennzeichnet, welches in einem verriegelten Zustand aufgrund der beweglichen Sicherheitsriegelung abgedeckt und somit nicht sichtbar ist.

Nach einem zehnten Aspekt der vorliegenden Erfindung ist die Schwenkbewegung der schwenkbaren Polplatte in beiden Richtungen jeweils durch eine Anschlagfläche begrenzt. Somit wird sichergestellt, dass die schwenkbare Polplatte während der Montage bzw. einer Inspektion nicht unerwünscht mit anderen Teilen in Berührung kommt.

Nach einem elften Aspekt der vorliegenden Erfindung umfasst die Blasvorrichtung sowohl mindestens eine Spule mit einer schwenkbaren, ersten Polplatte, als auch mindestens einen Permanentmagneten mit einer verdrehfesten, zweiten Polplatte, wobei die erste und die zweite Polplatte voneinander durch einen Zwischenspalt separiert und auf einer Ebene montiert sind,. Vorzugsweise sind die Polplatten entsprechend paarweise derart angeordnet, dass die Spule zwischen zwei schwenkbaren Polplatten und der Permanentmagnet zwischen zwei verdrehfesten Polplatten angeordnet sind.

Nach einem zwölften Aspekt der vorliegenden Erfindung ist eine Anschlagfläche durch das Gehäuse der Löschkammer ausgebildet.

Nach einem anderen nebengeordneten Aspekt der vorliegenden Erfindung betrifft die Erfindung ferner eine Löschkammer für ein Schütz, welche mindestens eine Kontaktstelle mit einem Festkontakt, einer Löscheinrichtung, und einer Blasvorrichtung umfasst, die Lichtbögen in die Löscheinrichtung bläst.

Zu dem Anmeldezeitpunkt besteht ein Vorurteil des Fachmannes, dass mechanische Schütze im Gegensatz zu Halbleiterschützen keinen wärmeableitenden Kühlkörper benötigen. Die thermische Situation mechanischer Schütze wird gewöhnlich dadurch in einem Rahmen gehalten, dass z.B. niedrige Grenzleistungen angegeben werden oder Kontaktbleche überdimensioniert werden. Die Erfinder haben jedoch überraschenderweise festgestellt, dass eine höhere Nutzleistung eines Schützes ohne großen Aufwand dadurch erreicht werden kann, dass an der bisher bekannten Löschkammer ein Kühlkörper angebracht wird, welcher mit dem Festkontakt thermisch leitend verbunden ist. Der Festkontakt kann insbesondere blechförmig ausgebildet und somit eine große Kontaktfläche in dem Schaltbereich in der Nähe der Kontaktstelle aufweisen. Somit kann eine Abkühlung des Schaltbereiches besonders effizient durch den Kühlkörper erzielt werden.

Nach einem vierzehnten Aspekt der vorliegenden Erfindung weist die Löschkammer ferner ein elektrisch isolierendes Gehäuse auf, wobei der Festkontakt das Gehäuse durchsetzt und somit einen elektrischen Anschluss ausbildet, an welchem der Kühlkörper montiert ist.

Nach einem weiteren nebengeordneten Aspekt der vorliegenden Erfindung betrifft die Erfindung ferner eine Löschkammer für ein Schütz umfassend mindestens eine Kontaktstelle mit einem Festkontakt, eine Löscheinrichtung mit einem Lichtbogenleitblech, wobei ein Luftspalt in der Nähe der Kontaktstelle zwischen dem Lichtbogenleitblech und dem Festkontakt vorgesehen ist, und eine Blasvorrichtung zum Erzeugen eines magnetischen Blasfelds, welches Lichtbögen in die Löscheinrichtung bläst, wobei die Blasvorrichtung mindestens einen benachbart zu der Kontaktstelle angeordenten Permanentmagneten zur Erzeugung eines permanentmagnetischen Blasfelds und/oder mindestens eine benachbart zur Kontaktstelle angeordnete Spule zur Erzeugung eines elektromagnetischen Blasfeldes umfasst, so dass ein beim Öffnen der Kontaktstelle entstehender Lichtbogen in mindestens eine Löscheinrichtung geblasen wird, wobei eine Schutzverkleidung zwischen dem Luftspalt und dem Permanentmagneten und/oder der Spule angeordnet ist und sich von dem Festkontakt zu dem Lichtbogenleitblech hin erstreckt.

Eine derartige Löschkammer ist beispielsweise aus der EP 2 230 678 A2 bekannt. Dort ist eine Schutzverkleidung offenbart, welche an dem Gehäuse verklebt ist.

Es ist daher auch eine Aufgabe der Erfindung, eine Löschkammer bereitzustellen, wobei die Schutzverkleidung sicher befestigt und leicht austauschbar ist.

Das Problem wird dadurch gelöst, dass die Schutzverkleidung in Richtung der Löscheinrichtung einschiebbar und somit auch austauschbar angeordnet ist. Insbesondere soll die Schutzverkleidung vorzugsweise unter das Lichtbogenleitstück von unten, in Richtung der Löscheinrichtung, einschiebbar sein.

Nach einem sechzehnten Aspekt der vorliegenden Erfindung ist die Schutzverkleidung über eine Nut oder einen Vorsprung befestigt, welche Nut oder welcher Vorsprung sich senkrecht zu den Oberflächen des Festkontakts erstreckt. Die Löschkammer kann ferner ein Gehäuse aufweisen, welches zur Aufnahme des Permanentmagneten oder der Spule innere Begrenzungswände aufweist, die senkrecht zu den Seitenwänden des Gehäuses vorgesehen sind. Vorzugsweise ist die Schutzverkleidung über die Nut oder den Vorsprung an solchen inneren Begrenzungswänden befestigt und in Richtung des magnetischen Blasfeldes bzw. in der Richtung der Mittelachse der Spule oder der Süd-Nord-Richtung des Permanentmagneten durch die Seitenwände des Gehäuses begrenzt.

Vorzugsweise wird Keramik, z.B. Steatit oder Cordierit als Material für die Schutzverkleidung und/oder die Lichtbogenlöschelemente verwendet werden, um eine einfache Ausgestaltung und einen guten Schutz vor Lichtbogenschäden zu ermöglichen.

Nach einem weiteren nebengeordneten Aspekt der vorliegenden Erfindung betrifft die Erfindung ebenfalls ein Schütz für Gleichstrom- und/oder Wechselstrombetrieb mit mindestens einem beweglichen Kontakt, wobei das Schütz ferner eine Löschkammer nach einem der obigen Aspekte aufweist.

Nach einem achtzehnten Aspekt der vorliegenden Erfindung weist der Schütz ein Basisteil mit einem Verriegelungsmechanismus auf, welcher mit der schwenkbaren Polplatte zusammenwirkt, so dass die Löschkammer mit dem Basisteil ver- und entriegelbar ist.

Unterschiedliche Ausgestaltungen können vollständig oder in Bezug auf andere Merkmale miteinander kombiniert werden, auch kann eine Ausgestaltung durch weitere beschriebene Merkmale ergänzt werden.

Im Folgenden wird die Erfindung anhand der Zeichnungen näher erläutert. Es zeigen:
- Fig. 1: Vorderansicht eines Schützes mit einer Löschkammer und einem Basisteil in verriegeltem Zustand gem. einem ersten Ausführungsbeispiel,
- Fig. 2: vergrößerte Darstellung des Verriegelungsmechanismus Fig. 3 perspektivische Ansicht einer Löschkammer gem. einem zweiten Ausführungsbeispiel mit zwei Kühlkörpern,
- Fig. 4: perspektivische Teilansicht mit zwei beweglichen Sicherheitsriegelungen,
- Fig. 5: Schnittdarstellung eines Schützes gem. dem ersten Ausführungsbeispiel,
- Fig. 6: vergrößerte Darstellung der Details VI aus Fig. 5, und
- Fig. 7: vergrößerte perspektivische Teilansicht eines Lichtbogenlöschelements mit einem Streuabschnitt.

In Fig. 1 ist eine Vorderansicht eines Schützes 1 dargestellt. Das Schütz 1 umfasst ein Basisteil 3 mit einem Antrieb 5 zum Antrieb beweglicher Kontakte, die in Fig. 1 nicht dargestellt sind. Auf dem Basisteil 3 und mit diesem formschlüssig verbunden ist eine Löschkammer 7 angeordnet. Die Löschkammer 7 ist im Wesentlichen spiegelsymmetrisch um eine Mittelachse 8 mit zwei elektrischen Anschlüssen 9a, 9b aufgebaut. Ferner ist die Löschkammer ebenfalls ebensymmetrisch aufgebaut, so dass die dargestellte Vorderseite mit der nicht dargestellten Rückseite der Löschkammer 7 identisch ist. Die Löschkammer 7 weist ferner vier schwenkbare Polplatten 11 und vier feste Polplatten 13 auf, die an einem Gehäuse 15 der Löschkammer 7 paarweise an der Vorder- und Rückseite angeordnet sind. Dabei werden nur zwei schwenkbare und zwei feste Polplatten 11a, b, 13a, b dargestellt.

An der dem Basisteil 3 abgewandten, oberen Seite ist ferner eine Halterung 19a durch das Gehäuse 15 der Löschkammer 7 ausgebildet, wobei zwei Verriegelungshebel 17a, b zwischen einer halbrunden Halterungsplatte 21a und dem Gehäuse 15 durch die Halterung 19a derart gehalten sind, dass eine translatorische Bewegung der Verriegelungshebel 17a, b entlang ihrer Längsachse ermöglicht wird. An den der Halterung 19a abgewandten Enden sind die Verriegelungshebel 17a, b jeweils um eine Schwenkachse 18a, b schwenkbar auf den jeweiligen schwenkbaren Polplatten 11a, 11b gelagert. Die Schwenkachsen 18a, b der Verriegelungshebel 17a, b sind in der Nähe der Mittelachse 8 angeordnet, während die Schwenkachsen 12a, b der schwenkbaren Polplatten 11a, b jeweils von der Mittelachse 8 beabstandet angeordnet sind. Jede schwenkbare Polplatte 11a, b weist einen seitlich hinausragenden Betätigungshebel 23a, b auf, welcher über dem jeweiligen elektrischen Anschluss 9a, b vorgesehen ist, so dass die schwenkbare Polplatten 11a, b durch die Betätigungshebel 23a, b leichter betätigt werden können. Somit sind Schwenkbewegungen der linken schwenkbaren Polplatte 11a im Uhrzeigersinn bzw. der rechten schwenkbaren Polplatte 11b gegen den Uhrzeigersinn begrenzt. In der jeweilig entgegengesetzten Richtung sind die Schwenkbewegungen durch zweite Anschlagflächen 31a, b wird am Gehäuse angeschlagen (siehe Fig. 1). An den den zweiten Anschlagflächen 31 abgewandten Seiten ist jeweils ein Haken 33a, b an jede schwenkbare Polplatte 11a, b ausgebildet. In dem in Fig. 1 dargestellten verriegelten Zustand greift jeweils ein Bolzen 35a, b des Basisteils 3 in einen der Haken 33a, b ein, so dass die Löschkammer 7 von dem Basisteil 3 nicht abnehmbar und mit diesem formschlüssig verbunden ist.

Fig. 2 zeigt eine vergrößerte Ansicht des Verriegelungsmechanismus, im Wesentlichen bestehend aus den Haken 33a, b und den Bolzen 35a, b.

In der Fig. 3 ist eine Löschkammer 7 nach einem zweiten Ausführungsbeispiel dargestellt, wobei die Kammer 7 sich von einer Löschkammer nach dem ersten Ausführungsbeispiel wie in Fig. 1 und 2 dargestellt im Wesentlichen nur dadurch unterscheidet, dass zwei Kühlkörper 37a, b an den elektrischen Anschlüssen 9a, b vorgesehen sind. In Fig. 3 sind solche Teile, die identische oder ähnliche Funktion wie bei dem ersten Ausführungsbeispiel aufweisen, mit identischen Bezugzeichen versehen, so dass die obige Beschreibung zu Fig. 1 und 2 ebenfalls für das zweite Ausführungsbeispiel gilt.

Die Kühlkörper 37a, b weisen jeweils eine Reihe Kühlrippen 39 auf, die entlang der Umfangsrichtung der Kühlkörper 37a, b angeordnet sind. Ein als elektrischer Anschluss ausgebildeter Bolzen ist jeweils in einer Zentralbohrung der Kühlkörper 37a, b aufgenommen, so dass die Anschlussebene um die Dicke der Kühlkörper 37a, b erhöht sind. Auf der nicht dargestellten Unterseite der Kühlkörper 37a, b sind die als elektrische Anschlüsse 9a, b ausgebildeten Bolzen jeweils an einen als Festkontakt ausgebildetes Kontaktblech befestigt, welches das Gehäuse 15 durchsetzt. Durch die Kühlkörper 37a, b werden die elektrischen Anschlüsse 9a, b sowie die Festkontakte effizient gekühlt.

Auf der von dem Basisteil abgewandten, oberen Seite des Gehäuses 15 ist eine längliche, quadratische Freifläche vorgesehen, so dass lamellenförmige Lichtbogenlöschelemente 41 nach oben frei liegen. Zwischen den Lichtbogenlöschelementen 41 sind mehrere Austrittsöffnungen 43 von Strömungskanälen dargestellt, welche jeweils zwischen zwei benachbarten Lichtbogenlöschelementen 41 ausgebildet sind.

Das Gehäuse 15 besteht aus zwei Gehäusehälften 15a, b, die miteinander über Verbindungsbolzen 45 mit jeweils einer inneren Bohrung verbunden sind. Auf der oberen Seite des Gehäuses 15 sind ferner zwei Halterungen 19a, b mit jeweils einer Halterungsplatte 21a, b vorgesehen, die mit Bezug auf Fig. 4 näher erläutert werden.

Wie in Fig. 4 dargestellt, umfasst jede Halterung 19a, b zunächst eine halbrunde Halterungsplatte 21a, b, die mittels einer Schraube unter Zwischenlagerung der freien Enden der Verriegelungshebel 17a, b an dem Gehäuse 15 befestigt wird. Die Halterungsplatte 21a, b ist derart mit zwei seitlichen Nasen 47 ausgestaltet, so dass die Verriegelungshebel 17a, b in Umfangsrichtung begrenzt und im Wesentlichen entlang ihrer Längsachse frei beweglich sind. In einem entriegelten Zustand der schwenkbaren Polplatte 11b ragt das freie Ende des entsprechenden Verriegelungshebels 17b über den oberen Rand des Gehäuses 15 hinaus, so dass der Benutzer aufgrund der spezifischen farbigen Kennzeichnung der Verriegelungshebel 17a, b den Zustand sehr leicht feststellen kann. In einem verriegelten Zustand erstrecken sich die Verriegelungshebel 17a, b nur bis zum oberen Rand der Halterungsplatte 21a, b. In diesem Fall wird eine bewegliche Sicherheitsriegelung 49a, b durch ein nicht dargestelltes Federelement in eine verriegelte Position, nämlich von der in Fig. 4 dargestellten Position in Richtung zu der Halterungsplatte 21a, b gedrückt, so dass die bewegliche Sicherheitsriegelung 49a, b die freien Enden der Verriegelungshebel 17a, b abdeckt. Somit wird eine ungewollte translatorische Bewegung des Verriegelungshebels 17a, b durch die Sicherheitsriegelung 49a, b verhindert.

In Fig. 5 ist eine vordere Schnittansicht des Inneren eines Schützes 1 gemäß dem ersten Ausführungsbeispiel dargestellt. Jedoch gelten die nachfolgenden Erläuterungen ebenfalls für das zweite Ausführungsbeispiel. Das Schütz 1 umfasst zwei Kontaktstellen 52, 53 mit jeweils einem Festkontakt 54, 55 und je einem beweglichen Kontakt 56, 57. Die beweglichen Kontakte 56, 57 der beiden Kontaktstellen 52, 53 sind auf einer gemeinsamen Kontaktbrücke 58 angeordnet. Die Kontaktbrücke 58 kann über einen Magnetantrieb bewegt werden und aus einem Schließzustand des Schützes 1, in dem die beweglichen Kontakte 56, 57 die Festkontakte 54, 55 berühren und somit die Kontaktstellen 52, 53 geschlossen sind, in einer Offenstellung überführt werden. In der Offenstellung sind die beweglichen Kontakte 56, 57 von den Festkontakten 54, 55 getrennt. Aufgrund der hohen Ströme und hohen Spannungen, die mit dem Schütz geschaltet werden, entstehen beim Öffnen der Kontaktstellen 52, 53 Lichtbögen 65, 66 zwischen den jeweiligen Festkontakten 54, 55 und dem zugehörigen beweglichen Kontakt 56, 57.

Benachbart zu den Festkontakten 54, 55 ist an jeder Kontaktstelle 52, 53 ein Lichtbogenleitblech 59, 60 angeordnet, wobei die Lichtbogenleitbleche 59, 60 durch je einen Luftspalt 61, 62 von dem jeweiligen Festkontakt 54, 55 isoliert sind. Die Lichtbogenleitbleche 59, 60 sind so geformt, dass sie zwischen den Kontaktstellen 52, 53 einen Lichtbogenleitschacht 69 bilden, der im Wesentlichen senkrecht zur Längserstreckung der Kontaktbrücke 58 verläuft und durch den die Lichtbögen 65 oder 66 (je nach Lichtbogenlaufrichtung) mittels der Blasfelder der Permanentmagnete 63, 64 und/oder Blasspulen 67, 68 hindurch in Richtung einer Löscheinrichtung 74 geblasen werden.

Die Blasspulen 67, 68 sind im Wesentlichen zwischen den schwenkbaren Polplatten 11a, b angeordnet, während die Permanentmagnete 63, 64 im Wesentlichen zwischen den festen Polplatten 13a, 13b angeordnet sind. Die Polplatten 11a, b, 13a, b sind in Fig. 5 nicht dargestellt. Somit wird jeweils ein homogenes Blasfeld erzeugt, welches effizient die Lichtbögen 65, 66 in die Löscheinrichtung 74 bläst.

An jeder der beiden Kontaktstellen 52, 53 ist benachbart zu dem Luftspalt 61, 62 eine Schutzverkleidung 75, 76 angeordnet. Die Schutzverkleidungen 75, 76 sind jeweils zwischen dem Luftspalt 61, 62, den Permanentmagneten 63, 64, den Festkontakten 54, 55 und den Lichtbogenleitblechen 59, 60 angeordnet und erstrecken sich von den jeweiligen Festkontakten 54, 55 nach oben zu den jeweiligen Lichtbogenleitblechen 59, 60. Somit wird ein abgeschlossener Raum durch die Schutzverkleidungen 75, 76, die Festkontakte 54, 55 und die jeweiligen Lichtbogenleitbleche 59, 60 ausgebildet, so dass die Permanentmagnete 63, 64 und die Blasspulen 67, 68 vor Lichtbögen und daraus entstandenem Plasma geschützt sind, wenn Lichtbögen 65,66 in den abgeschlossenen Raum beim Aktivieren der Blasspulen 67, 68 eindringen. Um die Schutzverkleidungen 75, 76 zu befestigen, ist es vorgesehen, dass jede der zwei durch das Gehäuse ausgebildete zylindrischen Aufnahmen 77, 78 der Permanentmagneten 63, 64 einen Vorsprung aufweist, welcher sich in Richtung des magnetischen Blasfeldes bzw. in die Nord-Süd-Richtung der Permanentmagneten 63, 64 erstreckt. Die Schutzverkleidungen 75, 76 weisen jeweils eine Nut 79 auf, über die die Schutzverkleidungen 75, 76 an den Aufnahmen 77, 78 gehalten werden. Somit sind die Schutzverkleidungen 75, 76 auch in Richtung der Löscheinrichtung einschiebbar und austauschbar angeordnet.

Die Schutzverkleidungen 75, 76 sind aus einem lichtbogenresistenten Material ausgebildet. Vorzugsweise wird dafür ein keramisches Material, insbesondere Steatit oder Cordierit eingesetzt. Diese Materialien weisen eine gewisse Porosität auf, so dass sie auch bei Temperaturschocks relativ stabil sind. Dies ist insbesondere daher notwendig, da die Lichtbogentemperatur bis zu 20000 K beträgt.

In der Löscheinrichtung 74 über den Lichtbogenleitblechen 59, 60 sind eine Vielzahl von Lichtbogenlöschelementen 41 lamellenförmig angeordnet. Zwischen den Lichtbogenlöschelementen 41 sind noch näher zu erläuternden Strömungskanäle ausgebildet, welche sich im Wesentlichen von den Lichtbogenleitblechen 59, 60 in vertikaler Richtung nach oben erstrecken. Somit werden die Luft und gegebenenfalls das Plasma, welche zwischen den Kontakten 54, 55, 56, 57 sowie zwischen den Lichtbogenleitblechen 59, 60 entstehen, in die Strömungskanäle geblasen, und somit durch die Lichtbogenlöschelemente 41 gekühlt werden.

Fig. 6 zeigt eine vergrößerte Darstellung des Schnitts VI aus Fig. 5. Die Lichtbogenlöschelemente 41 und die Strömungskanäle 82 unterteilen sich jeweils in einen Streuabschnitt 80 und einen Löschabschnitt 81, wobei der Streuabschnitt 80 jeweils von den Löschabschnitt 81 durch zwei Trennstege 83 getrennt ist. In dem Löschabschnitt ist jeweils ein Keil 84 vorgesehen, welcher sich von den Trennstegen 83 in Richtung zu den Lichtbogenleitblechen 60 verjüngt. Über den Trennstegen 83 ist eine luftumlenkende Vertiefung an der Seitenfläche des Lichtbogenlöschelements 41 ausgebildet. Eine zweite luftumlenkende Vertiefung ist an der nicht dargestellten Rückseite ebenfalls ausgebildet, wobei die zweite Vertiefung sich in der entgegengesetzten Richtung erstreckt. Die Lichtbogenlöschelemente 41 sind nebeneinander gestapelt angeordnet, wobei jeweils zwei aufeinanderfolgende Lichtbogenlöschelemente 41 um 180° zueinander gedreht montiert sind. Somit können die Lichtbogenlöschelemente 41 identisch ausgebildet werden, die zwei Gruppen von Streuabschnitten 80 mit entgegengesetzten Richtungen ausformen. In den luftumlenkenden Vertiefungen 87 sind jeweils Umlenkstege 85 mit einer Krümmung ausgebildet, so dass die Luft effizienter umgelenkt werden kann.

In Fig. 7 ist eine vergrößerte perspektivische Teilansicht des Streuabschnitts 80. Auf der Höhe der Trennstege 83 ist eine Querschnittsänderung dadurch ausgebildet, dass eine Vertiefung 86 zwischen den zwei Trennstegen 83 ausgebildet ist. Die Querschnittsänderung dient dazu, die Luft bzw. das Plasma effizienter abzukühlen und umzulenken.

## Patentansprüche

1. Löschkammer zum Löschen von Lichtbögen für ein Schütz (1) mit
einer Löscheinrichtung (74),
einer Blasvorrichtung (63, 64, 67, 68), welche Lichtbögen (65, 66) in die Löscheinrichtung (74) bläst, und
einer Vielzahl von lamellenförmigen Lichtbogenlöschelementen (41), zwischen welchen Strömungskanäle (82) gebildet sind, wobei die Strömungskanäle (82) jeweils einen Streuabschnitt (80) aufweisen,
**dadurch gekennzeichnet,**
**dass** die Streuabschnitte (80) benachbarter Strömungskanäle (82) unterschiedlich geneigt ausgebildet sind, so dass die geblasene Luft durch die Strömungskanäle (82) in unterschiedliche Richtungen umgelenkt wird.

2. Löschkammer nach dem Anspruch 1, **dadurch gekennzeichnet, dass** die Strömungskanäle (82) sich in entgegengesetzte Richtungen erstrecken.

3. Löschkammer nach Anspruch 1 oder 2, **dadurch gekennzeichnet, dass** die Löscheinrichtung (74) mehrere Lichtbogenlöschelemente (41) aufweist, die nebeneinander angeordnet sind, so dass mindestens ein Strömungskanal (82) zwischen zwei benachbarten Lichtbogenlöschelementen (41) ausgebildet ist.

4. Löschkammer nach einem der Ansprüche 1 bis 3, **dadurch gekennzeichnet, dass** die Lichtbogenlöschelemente (41) identisch ausgebildet sind, wobei jeweils zwei aufeinander folgende Lichtbogenlöschelemente (41) um 180 Grad zueinander gedreht montiert sind, wobei die Lichtbogenlöschelemente (41) jeweils mindestens eine erste luftumlenkende Vertiefung an einer ersten Seitenfläche und mindestens eine zweite luftumlenkende Vertiefung an der der ersten Seitenfläche gegenüberliegenden, zweiten Seitenfläche aufweisen, wobei die erste Vertiefung und die zweite Vertiefung derart zu der Blasrichtung geneigt und aufeinander abgestimmt sind, dass die ersten Vertiefungen mit den benachbarten zweiten Vertiefungen einen Streuabschnitt (80) ausbildet, so dass die Streuabschnitte (80) jeweils die Luft unterschiedlich umlenken.

5. Löschkammer nach einem der Ansprüche 1 bis 4, **dadurch gekennzeichnet, dass** die Strömungskanäle (82) jeweils eine Querschnittsänderung aufweisen, die einen Löschabschnitt (81) von dem Streuabschnitt (80) trennt.

6. Löschkammer nach einem der Ansprüche 1 bis 5, **dadurch gekennzeichnet, dass** die Löschkammer (7) mindestens eine Kontaktstelle (52, 53) mit einem Festkontakt (54, 55)umfasst, wobei die Blasvorrichtung (63, 64, 67, 68) zum Erzeugen eines magnetischen Blasfelds dient, welches Lichtbögen (65, 66) in die Löscheinrichtung (74) bläst,
wobei die Blasvorrichtung (63, 64, 67, 68) mindestens einen benachbart zu der Kontaktstelle (52, 53) angeordneten Permanentmagneten (63, 64) zur Erzeugung eines permanentmagnetischen Blasfelds und/oder mindestens eine benachbart zur Kontaktstelle (52, 53) angeordnete Spule (67, 68) zur Erzeugung eines elektromagnetischen Blasfelds aufweist, so dass ein beim Öffnen der Kontaktstelle (52, 53) entstehender Lichtbogen (65, 66) in die mindestens eine Löscheinrichtung (74) geblasen wird,
wobei mindestens zwei magnetisch leitfähige Polplatten (11, 13) unter Zwischenlagerung des Permanentmagnets (63, 64) und/oder der Spule (67, 68) parallel zueinander angeordnet sind, so dass die Blaswirkung durch Magnetfelder zur Lenkung der Lichtbögen (65, 66) verstärkt ist,
wobei mindestens eine der Polplatten (11, 13) als schwenkbare Riegelung ausgebildet ist, mittels welcher die Löschkammer (7) in einem entriegelten Zustand von einem Basisteil (3) eines Schützes (1) abnehmbar und in einem verriegelten Zustand mit dem Basisteil (3) des Schützes (1) formschlüssig verbindbar ist.

7. Löschkammer nach Anspruch 6, **dadurch gekennzeichnet, dass** ein Verriegelungshebel (17) mit der schwenkbaren Polplatte (11) exzentrisch schwenkbar verbunden und durch eine Halterung (19) derart gehalten ist, dass eine Schwenkbewegung der Polplatte (11) zu einer translatorischen Bewegung des Verriegelungshebels (17) führt.

8. Löschkammer nach Anspruch 7, **dadurch gekennzeichnet, dass** der Verriegelungshebel (17) an einem Ende mit der Polplatte (11) schwenkbar verbunden und an dem gegenüberliegenden, freien Ende durch die Halterung (19) gehalten ist, welche eine bewegliche Sicherheitsriegelung (49) umfasst, die in dem verriegelten Zustand der Polplatte (11) durch ein Federelement in eine verriegelte Position über dem freien Ende gedrückt ist, so dass die translatorische Bewegung des Verriegelungshebels (17) durch die Sicherheitsriegelung (49) verhindert ist.

9. Löschkammer nach Anspruch 8, **dadurch gekennzeichnet, dass** ein an dem Verriegelungshebel (17) angebrachtes Anzeigeelement in dem entriegelten Zustand sichtbar und in dem verriegelten Zustand nicht sichtbar ist.

10. Löschkammer nach einem der Ansprüche 6 bis 9, **dadurch gekennzeichnet, dass** die Schwenkbewegung der schwenkbaren Polplatte (11) in beide Richtungen jeweils durch eine Anschlagfläche (33 mit 35, 31) begrenzt ist.

11. Löschkammer nach dem Anspruch 10, **dadurch gekennzeichnet, dass** die Blasvorrichtung (63, 64, 67, 68) sowohl mindestens eine Spule (67, 68) mit einer schwenkbaren ersten Polplatte (11) als auch mindestens einen Permanentmagneten (63, 64) mit einer verdrehfesten zweiten Polplatte (13) umfasst, wobei die erste und die zweite Polplatte (11, 13) voneinander durch einen Zwischenspalt separiert sind.

12. Löschkammer nach Anspruch 10 oder 11, **dadurch gekennzeichnet, dass** eine Anschlagfläche (33 mit 35) durch ein Gehäuse ausgebildet ist.

13. Löschkammer nach einem der Ansprüche 1 bis 12, **dadurch gekennzeichnet, dass** die Löschkammer mindestens eine Kontaktstelle (52, 53) mit einem Festkontakt (54, 55) aufweist, wobei ein Kühlkörper (37) der Löschkammer mit dem Festkontakt (54, 55) thermisch leitend verbunden ist.

14. Löschkammer nach dem Anspruch 13, **dadurch gekennzeichnet, dass** die Löschkammer ferner ein elektrisch isolierendes Gehäuse (15) aufweist, wobei der Festkontakt (54, 55) das Gehäuse (15) durchsetzt und somit einen elektrischen Anschluss (9) ausbildet, an welchem der Kühlkörper (37) montiert ist.

15. Löschkammer nach einem der Ansprüche 1 bis 14, **dadurch gekennzeichnet, dass** die Löschkammer mindestens eine Kontaktstelle (52, 53) mit einem Festkontakt umfasst,
wobei die Löscheinrichtung (74) ein Lichtbogenleitblech (59, 60) aufweist, wobei ein Luftspalt in der Nähe der Kontaktstelle (52, 53) zwischen dem Lichtbogenleitblech (59, 60) und dem Festkontakt (54, 55) vorgesehen ist,
wobei die Blasvorrichtung (63, 64, 67, 68) zum Erzeugen eines magnetischen Blasfelds dient, welches Lichtbögen (65, 66) in die Löscheinrichtung (74) bläst, wobei die Blasvorrichtung (63, 64, 67, 68) mindestens einen benachbart zu der Kontaktstelle (52, 53) angeordneten Permanentmagneten (63, 64) zur Erzeugung eines permanentmagnetischen Blasfelds und/oder mindestens eine benachbart zur Kontaktstelle (52, 53) angeordnete Spule (67, 68) zur Erzeugung eines elektromagnetischen Blasfeldes umfasst, so dass ein beim Öffnen der Kontaktstelle (52, 53) entstehender Lichtbogen in die mindestens eine Löscheinrichtung (74) geblasen wird,
wobei eine Schutzverkleidung (75, 76) zwischen dem Luftspalt und dem Permanentmagneten (63, 64) und/oder der Spule (67, 68) angeordnet ist und sich von dem Festkontakt (54, 55) zu dem Lichtbogenleitblech (59, 60) hin erstreckt,
und wobei die Schutzverkleidung (75, 76) in Richtung der Löscheinrichtung (74) einschiebbar und somit austauschbar angeordnet ist.

16. Löschkammer nach Anspruch 15, **dadurch gekennzeichnet, dass** die Schutzverkleidung (75, 76) über eine Nut (79) oder einen Vorsprung befestigt ist, welche bzw. welcher sich senkrecht zu den Oberflächen des Festkontakts (54, 55) und/oder des Lichtbogenleitblechs (59, 60) erstreckt.

17. Schütz für Gleichstrom- und/oder Wechselstrombetrieb mit mindestens einem beweglichen Kontakt (56, 57), **gekennzeichnet durch** eine Löschkammer (7) nach einem der Ansprüche 1 bis 16.

18. Schütz nach Anspruch 17 mit einer Löschkammer nach einem der Ansprüche 6 bis 12, **dadurch gekennzeichnet, dass** der Schütz (1) einen Basisteil (3) mit einem Verriegelungsmechanismus aufweist, welcher mit der schwenkbaren Polplatte (11) zusammenwirkt, so dass die Löschkammer (7) mit dem Basisteil (3) ver- und entriegelbar ist.

## Claims

1. Arc chamber to extinguish electric arcs for a contactor (1) with
an extinguishing system (74),
a blowing device (63, 64, 67, 68) which blows electric arcs (65, 66) into the extinguishing system (74), and
a plurality of lamellar electric arc extinguishing elements (41) between which flow channels (82) are formed, wherein the flow channels (82) respectively include a scattering section (80),
**characterized in that**
the scattering sections (80) of adjacent flow channels (82) are formed with different inclinations so that the blown air is deflected in different directions by the flow channels (82).

2. Arc chamber according to claim 1, **characterized in that** the flow channels (82) extend into opposite directions.

3. Arc chamber according to claim 1 or 2, **characterized in that** the extinguishing system (74) includes several electric arc extinguishing elements (41) that are arranged next to each other so that at least one flow channel (82) is formed between two adjacent electric arc extinguishing elements (41).

4. Arc chamber according to one of the claims 1 to 3, **characterized in that** the electric arc extinguishing elements (41) are formed identically, wherein two consecutive electric arc extinguishing elements (41) are respectively arranged in a way so that they are turned to each other by 180 degrees wherein the electric arc extinguishing elements (41) each include at least one first air-deflecting recess at a first side area and at least one second air-deflecting recess at a second side area that is located opposite to the first side area, wherein the first recess and the second recess are inclined relative to the blowing direction and aligned relative to each other so that the first recesses form a scattering section (80) with the adjacent second recesses in a way that the scattering sections (80) respectively deflect the air differently.

5. Arc chamber according to one of the claims 1 to 4, **characterized in that** the flow channels (82) each have a change in cross-section that separates an extinguishing section (81) from the scattering section (80).

6. Arc chamber according to one of the claims 1 to 5, **characterized in that** the arc chamber (7) comprises at least one contact area (52, 53) with a fixed contact (54, 55), wherein the blowing device (63, 64, 67, 68) serves to create a magnetic blowout filed which blows electric arcs (65, 66) into the extinguishing system (74),
wherein the blowing system (63, 64, 67, 68) includes at least one permanent magnet (63, 64), which is arranged adjacent to the contact area (52, 53), to create a permanent magnetic blowout filed and/or at least one coil (67, 68), which is arranged adjacent to the contact area (52, 53), to create an electromagnetic blowout filed so that an electric arc (65, 66), that emerges on opening of the contact area (52, 53) is blown into the at least one extinguishing system (74),
wherein at least two magnetically conductive pole plates (11, 13) are arranged in parallel to each other with intermediate arrangement of the permanent magnet (63, 64) and/or the coil (67, 68) so that the blowing effect is amplified by magnetic fields to guide the electric arcs (65, 66),
wherein at least one of the pole plates (11, 13) is formed as a swivelable locking system by means of which the arc chamber (7) is removable from a base part (3) of a contactor (1) in an unlocked state and connectable to the base part (3) of the contactor (1) in a form-locking way in a locked state.

7. Arc chamber according to claim 6, **characterized in that** a locking lever (17) is eccentrically and pivotally connected to the swivelable pole plate (11) in an and supported by a holder (19) in a way that a swivel movement of the pole plate (11) leads to a translational movement of the locking lever (17).

8. Arc chamber according to claim 7, **characterized in that** the locking lever (17) is pivotally connected to the pole plate (11) at an end and supported on the opposite, free end by the holder (19) which comprises a movable safety locking device (49) that in the locked state of the pole plate (11) is pressed into a locked position over the free end by a spring element so that the translational movement of the locking lever (17) is prevented by the safety locking device (49).

9. Arc chamber according to claim 8, **characterized in that** a display element arranged on the locking lever (17) is visible in the unlocked state and not visible in the locked state.

10. Arc chamber according to one of the claims 6 to 9, **characterized in that** the swivel movement of the swivelable pole plate (11) is limited in both directions by a respective stop surface (33 with 35, 31).

11. Arc chamber according to the claim 10, **characterized in that** the blowing device (63, 64, 67, 68) comprises at least one coil (67, 68) with a swivelable first pole plate (11) as well as at least one permanent magnet (63, 64) with a non-rotatable second pole plate (13), wherein the first and the second pole plate (11, 13) are separated from each other by an intermediate gap.

12. Arc chamber according to claim 10 or 11, **characterized in that** a stop surface (33 with 35) is formed by an enclosure.

13. Arc chamber according to one of the claims 1 to 12, **characterized in that** the arc chamber includes
at least one contact area (52, 53) with a fixed contact (54, 55), wherein a cooling element (37) of the arc chamber is connected to the fixed contact (54, 55) in a thermally conductive way.

14. Arc chamber according to the claim 13, **characterized in that** the arc chamber further includes an electrically insulating enclosure (15), wherein the fixed contact (54, 55) extends through the enclosure (15) and consequently forms an electric contact (9) at which the cooling element (37) is mounted.

15. Arc chamber according to one of the claims 1 to 14, **characterized in that** the arc chamber comprises
at least one contact area (52, 53) with a fixed contact,
wherein the extinguishing system (74) includes an electric arc guiding plate (59, 60), wherein an air gap is provided in the proximity of the contact area (52, 53) between the electric arc guiding plate (59, 60) and the fixed contact (54, 55),
wherein the blowing device (63, 64, 67, 68) serves to create a magnetic blowout filed which blows electric arcs (65, 66) into the extinguishing system (74), wherein the blowing device (63, 64, 67, 68) comprises at least one permanent magnet, which is arranged adjacent to the contact area (52, 53), to create a permanent magnetic blowout filed, and/or at least one coil (67, 78), which is arranged adjacent to the contact area (52, 53), to create an electromagnetic blowout filed, so that an electric arc that emerges on opening of the contact area (52, 53) is blown into the at least one extinguishing system(74),
wherein a protective cladding (75, 76) is arranged between the air gap and the permanent magnet (63, 64) and/or the coil (67, 68) and extends from the fixed contact (54, 55) towards the electric arc guiding plate (59, 60),
and wherein the protective cladding (75, 76) is insertable in the direction of the extinguishing system (74) and hence replaceably arranged.

16. Arc chamber according to claim 15, **characterized in that** the protective cladding (75, 76) is fastened by means of a groove (79) or a protrusion which extends perpendicularly to the surfaces of the fixed contact (54, 55) and/or the surface of the electric arc guiding plate (59, 60).

17. Contactor for a direct current and/or alternating current operation with at least one movable contact (56, 57), **characterized by** an arc chamber (7) according to one of the claims 1 to 16.

18. Contactor according to claim 17 with an arc chamber according to one of the claims 6 to 12, **characterized in that** the contactor (1) includes a base part (3) with a locking mechanism that interacts with the swivelable pole plate (11) so that the arc chamber (7) is lockable and unlockable with the base part (3).

## Revendications

1. Chambre d'extinction destinée l'extinction d'arcs électriques pour un contacteur (1), comprenant un dispositif d'extinction (74),
un dispositif de soufflage (63, 64, 67, 68), qui souffle des arcs électriques (65, 66) dans le dispositif d'extinction (74), et
un grand nombre d'éléments d'extinction d'arc électrique (41) en forme de lamelles, entre lesquels sont formés des canaux d'écoulement (82), les canaux d'écoulement (82) formant respectivement un tronçon de dispersion (80),
**caractérisée**
**en ce que** les tronçons de dispersion (80) de canaux d'écoulement (82) voisins sont d'une configuration à inclinaison différente, de sorte que l'air soufflé est dévié par les canaux d'écoulement (82), dans des direction différentes.

2. Chambre d'extinction selon la revendication 1, **caractérisée en ce que** les canaux d'écoulement (82) s'étendent dans des directions opposées.

3. Chambre d'extinction selon la revendication 1 ou la revendication 2, **caractérisée en ce que** le dispositif d'extinction (74) comporte plusieurs éléments d'extinction d'arc électrique (41), qui sont agencés côte à côte, de manière à ce que soit formé au moins un canal d'écoulement (82) entre deux éléments d'extinction d'arc électrique (41) voisins.

4. Chambre d'extinction selon l'une des revendications 1 à 3, **caractérisée en ce que** les éléments d'extinction d'arc électrique (41) sont de configuration identique, **en ce que** deux éléments d'extinction d'arc électrique (41) respectivement successifs sont montés de manière à être tournés de 180° l'un par rapport à l'autre, **en ce que** les éléments d'extinction d'arc électrique (41) présentent chacun respectivement au moins un premier creux de déviation d'air sur une première surface latérale, et au moins un deuxième creux de déviation d'air sur une deuxième surface latérale opposée à la première surface latérale, et **en ce que** le premier creux et le deuxième creux sont inclinés par rapport à la direction de soufflage et adaptés l'un à l'autre de manière telle, que les premiers creux forment avec les deuxièmes creux voisins respectivement un tronçon de dispersion (80), de sorte que les tronçons de dispersion (80) dévient respectivement l'air de manière différente.

5. Chambre d'extinction selon l'une des revendications 1 à 4, **caractérisée en ce que** les canaux d'écoulement (82) présentent respectivement une variation de section transversale, qui sépare un tronçon d'extinction (81) d'un tronçon de dispersion (80).

6. Chambre d'extinction selon l'une des revendications 1 à 5, **caractérisée en ce que** la chambre d'extinction (7) comprend au moins une zone de contact (52, 53) avec un contact fixe (54, 55),
**en ce que** le dispositif de soufflage (63, 64, 67, 68) sert à produire un champ de soufflage magnétique, qui souffle des arcs électriques (65, 66) dans le dispositif d'extinction (74),
**en ce que** le dispositif de soufflage (63, 64, 67, 68) présente au moins un aimant permanent (63, 64) agencé au voisinage de la zone de contact (52, 53) et destiné à produire un champ de soufflage magnétique permanent, et/ou au moins une bobine (67, 68) agencée au voisinage de la zone de contact (52, 53) et destinée à produire un champ de soufflage électromagnétique, de manière à ce qu'un arc électrique (65, 66) se produisant lors de l'ouverture de la zone de contact (52, 53), soit soufflé dans ledit au moins un dispositif d'extinction (74),
**en ce qu'**au moins deux plaques polaires (11, 13), conductrices sur le plan magnétique, sont agencées parallèlement l'une à l'autre avec interposition de l'aimant permanent (63, 64) et/ou de la bobine (67, 68), de sorte que l'effet de soufflage est renforcé par des champs magnétiques pour dévier les arcs électriques (65, 66), et
**en ce qu'**au moins l'une des plaques polaires (11, 13) est réalisée en tant que verrouillage pivotant, à l'aide duquel la chambre d'extinction (7) peut, dans un état déverrouillé, être enlevée d'une partie de base (3) d'un contacteur (1), et, dans un état verrouillé, être reliée par complémentarité de formes, à la partie de base (3) du contacteur (1).

7. Chambre d'extinction selon la revendication 6, **caractérisée en ce qu'**un levier de verrouillage (17) est relié de manière pivotante excentrique à la plaque polaire (11) pivotante et est maintenu par un support de maintien (19) de manière telle, qu'un mouvement de pivotement de la plaque polaire (11) conduise à un mouvement de translation du levier de verrouillage (17).

8. Chambre d'extinction selon la revendication 7, **caractérisée en ce que** le levier de verrouillage (17) est, à une extrémité, relié de manière pivotante à la plaque polaire (11), et est, à l'extrémité libre opposée, maintenu par le support de maintien (19), qui comprend un verrou de sécurité (49) mobile, qui, dans l'état verrouillé de la plaque polaire (11), est pressé par un élément de ressort dans une position verrouillée par-dessus l'extrémité libre, de sorte que le mouvement de translation du levier de verrouillage (17) est empêché par le verrou de sécurité (49).

9. Chambre d'extinction selon la revendication 8, **caractérisée en ce qu'**un élément indicateur placé sur le levier de verrouillage (17) est visible dans l'état déverrouillé, et invisible dans l'état verrouillé.

10. Chambre d'extinction selon l'une des revendications 6 à 9, **caractérisée en ce que** le mouvement de pivotement de la plaque polaire pivotante (11) est limité dans les deux directions, respectivement par une surface de butée (33 avec 35, 31).

11. Chambre d'extinction selon la revendication 10, **caractérisée en ce que** le dispositif de soufflage (63, 64, 67, 68) comprend aussi bien au moins une bobine (67, 68) avec une première plaque polaire (11) pivotante, qu'au moins un aimant permanent (63, 64) avec une deuxième plaque polaire (13) fixe en rotation, la première et la deuxième plaque polaire (11, 13) étant séparées l'une de l'autre par un interstice intermédiaire.

12. Chambre d'extinction selon la revendication 10 ou la revendication 11, **caractérisée en ce qu'**une surface de butée (33 avec 35) est formée par un boitier.

13. Chambre d'extinction selon l'une des revendications 1 à 12, **caractérisée en ce que** la chambre d'extinction présente au moins une zone de contact (52, 53) avec un contact fixe (54, 55), un corps de refroidissement (37) de la chambre d'extinction étant relié, sur le plan de la transmission thermique, au contact fixe (54, 55).

14. Chambre d'extinction selon la revendication 13, **caractérisée en ce que** la chambre d'extinction présente par ailleurs, un boitier (15) électriquement isolant, le contact fixe (54, 55) traversant le boitier (15) et formant ainsi un raccord électrique (9) au niveau duquel est monté le corps de refroidissement (37).

15. Chambre d'extinction selon l'une des revendications 1 à 14, **caractérisée en ce que** la chambre d'extinction comprend au moins une zone de contact (52, 53) avec un contact fixe,
**en ce que** le dispositif d'extinction (74) présente une tôle de déflection d'arc électrique (59, 60), un entrefer d'air étant prévu à proximité de la zone de contact (52, 53) entre la tôle de déflection d'arc électrique (59, 60) et le contact fixe (54, 55),
**en ce que** le dispositif de soufflage (63, 64, 67, 68) sert à produire un champ de soufflage magnétique, qui souffle les arcs électriques (65, 66) dans le dispositif d'extinction (74),
**en ce que** le dispositif de soufflage (63, 64, 67, 68) présente au moins un aimant permanent (63, 64) agencé au voisinage de la zone de contact (52, 53) et destiné à produire un champ de soufflage magnétique permanent, et/ou au moins une bobine (67, 68) agencée au voisinage de la zone de contact (52, 53) et destinée à produire un champ de soufflage électromagnétique, de manière à ce qu'un arc électrique se produisant lors de l'ouverture de la zone de contact (52, 53), soit soufflé dans ledit au moins un dispositif d'extinction (74),
**en ce qu'**un capotage de protection (75, 76) est agencé entre l'entrefer d'air et l'aimant permanent (63, 64) et/ou la bobine (67, 68), et s'étend du contact fixe (54, 55) vers la tôle de déflection d'arc électrique (59, 60),
et **en ce que** le capotage de protection (75, 76) est agencé de manière à pouvoir coulisser en direction du dispositif d'extinction (74), en étant ainsi interchangeable.

16. Chambre d'extinction selon la revendication 15, **caractérisée en ce que** le capotage de protection (75, 76) est fixé par l'intermédiaire d'une rainure (79) ou d'une protubérance, qui s'étend perpendiculairement aux surfaces du contact fixe (54, 55) et/ou de la tôle de déflection d'arc électrique (59, 60).

17. Contacteur pour un fonctionnement en courant continu et/ou en courant alternatif, comprenant au moins un contact mobile (56, 57), **caractérisé par** une chambre d'extinction (7) selon l'une des revendications 1 à 16.

18. Contacteur selon la revendication 17 comprenant une chambre d'extinction selon l'une des revendications 6 à 12, **caractérisé en ce que** le contacteur (1) comprend une partie de base (3) avec un mécanisme de verrouillage, qui interagit avec la plaque polaire pivotante (11), de sorte que la chambre d'extinction (7) peut être verrouillée avec la partie de base (3) et en être déverrouillée.
